# EUROPÄISCHE PATENTANMELDUNG

(11) **EP 1 516 685 A1**
(43) Veröffentlichungstag der Anmeldung: **23.03.2005**
(21) Anmeldenummer: 04019754.3
(22) Anmeldetag: 20.08.2004
(51) Int. Cl.: B21J 15/28, B21J 15/12, B21J 15/10, B30B 15/00

(54) **Verfahren zur automatischen Kompensation der Aufbiegung von Maschinengestellen bei Nietmaschinen**

(30) Priorität: 18.09.2003 DE 10343703
(71) Anmelder: BALTEC MASCHINENBAU AG, CH-8330 Pfäffikon-Zürich (CH)
(72) Erfinder: Zemp, Thomas, 8330 Pfäffikon (CH)
(74) Vertreter: Weiss, Peter, Dr.

(57) **Zusammenfassung**

Bei einem Verfahren zur automatischen Kompensation einer Aufbiegung (A) von Maschinengestellen (1) bei Nietmaschinen (R₁), insbesondere bei Ständernietmaschinen, wobei zwischen einer Grundplatte (2) und/oder zwischen einem Werkstückträger (3) und einem Ständerelement (4) zur Aufnahme und/oder Führung von Werkzeugen (6), wie bspw. Spindeln, Döpper (7) etc., unter Verwendung eines Messsystems (11) mit zumindest einem Geberelement (10), eine Ermittlung der Zustellbewegung des Werkzeuges (6) gegenüber dem Werkzeugträger (5) erfolgt, soll eine automatische Kompensation der Aufbiegung (A) durch eine Verlagerung der Basis des Messsystems (11) in dem Bereich der Grundplatte (2) und/oder in dem Bereich des Werkstückträgers (3) und/oder in den Bereich eines Untergrundes (9) erfolgen.

## Beschreibung

Die vorliegend Erfindung betrifft ein Verfahren zur automatischen Kompensation einer Aufbiegung von Maschinengestellen bei Nietmaschinen, insbesondere bei Ständernietmaschinen, wobei zwischen einer Grundplatte und/oder zwischen einem Werkstückträger und einem Ständerelement zur Aufnahme und/oder Führung von Werkzeugen, wie bspw. Spindeln, Döpper etc., unter Verwendung eines Messsystems mit zumindest einem Geberelement, eine Ermittlung der Zustellbewegung des Werkzeuges gegenüber dem Werkzeugträger erfolgt sowie eine Nietmaschine, insbesondere Ständernietmaschine zur Durchführung des Verfahrens.

Bei herkömmlichen Nietmaschinen bzw. Verfahren wird ein Werkzeug in einem Werkzeugträger eines Maschinengestells einer Nietmaschine, gegenüber einem Werkstück verfahren, welches in einem Werkstückträger eingespannt ist. Beim Auftreffen des Werkzeuges auf das Werkstück liegen hohe Umformkräfte an, die ein Aufbiegen des Maschinengestells bewirken.

Jeder auf ein Maschinengestell einwirkende Prozess oder Umformkraft hat eine geringfügige Deformation bzw. Aufbiegung des Maschinengestells zur Folge, was die Prozessgenauigkeit beeinträchtigt. Insbesondere bei Maschinengestellen, die bspw. säulenartig oder c-ständerartig oder als freiträgerartig ausgebildete Maschinengestelle ausgeformt sind, beeinträchtigt die Aufbiegung und somit den Umformprozess.

Häufig werden aufwendige Messsysteme zusätzlich vorgesehen, um eine Aufbiegung des Maschinengestelles zu ermitteln, wobei dieser Wert dann bspw. als Korrekturfaktor bei der Bestimmung des tatsächlich zurückgelegten Umformweges mit einfliesst. Hierzu werden Dehnungsmessstreifen od. dgl. verwendet, über welche eine entsprechende Aufbiegung ermittelbar ist.

Nachteilig hieran ist, dass herkömmliche Messverfahren zur Bestimmung der Aufbiegung äusserst kostenintensiv und aufwendig sind und zudem bei sich ändernden Prozessgrössen und Einstellungen der Nietmaschine nicht genau arbeiten. Wird bspw. der Werkzeugträger am Ständerelement des Maschinengestelles verstellt, ergeben sich andere Aufbiegungen, bedingt durch andere Hebelarme bzw. Momente. Diese Korrekturfaktoren sind ungenau und müssen jeweils neu bestimmt werden. Ferner sind nicht alle Maschinengestelle mit der gleichen Genauigkeit hergestellt, so dass zusätzlich Ungenauigkeiten auftreten. Zudem sind derartige Korrekturen von Aufbiegungen des Maschinengestelles sehr kostenaufwendig, was unerwünscht ist.

Der vorliegenden Erfindung liegt die Aufgabe zugrunde, ein Verfahren zur automatischen Kompensation einer Auffederung von Maschinengestellen bei Nietmaschinen sowie eine Nietmaschine, insbesondere Ständernietmaschine selbst zu schaffen, welche die genannten Nachteile beseitigen, und bei welchen auf sehr kostengünstige Weise mit herkömmlichen Messsystemen und Geberelementen eine automatische Kompensation der Aufbiegung erfolgen kann. Es sollen zusätzlich Fertigungsgenauigkeiten bei Reduktion der Herstellungskosten der Nietmaschinen erhöht werden. Zudem soll maschinengestellunabhängig und prozessunabhängig immer eine exakte Ermittlung des zurückgelegten Weges des Werkzeugträgers gegenüber dem Werkstück, sowie auch der Umformweg exakt ermittelbar sein.

Zur Lösung dieser Aufgabe führen die Merkmale des Anspruches 1 sowie die des nebengeordneten Anspruches 7.

Bei der vorliegenden Erfindung hat sich als besonderes vorteilhaft erwiesen, um auf eine Korrektur der entstehenden Aufbiegung des Maschinengestelles zu verzichten, das Messsystem ortsfest an einer Grundplatte und/oder einem Werkzeugträger und/oder einem Untergrund, nahe des Maschinengestells zuzuordnen bzw. wiederlösbar festzulegen.

Dabei bleibt wie herkömmlich das Geberelement dem Werkzeug bzw. dem Döpper zugeordnet, welches sich gegenüber dem Werkstück bewegt.

Erfolgt eine Aufbiegung, verursacht durch hohe Umformkräfte, so verbleiben diese bei der vorliegenden Erfindung betreffend die exakte Messung des zurückgelegten Weges unberücksichtigt bzw. spielen keine Rolle, da lediglich der tatsächlich zurückgelegte Weg trotz Auffederung bzw. Aufbiegung des Maschinengestells ermittelt wird.

Hierdurch kann eine hohe Funktionsgenauigkeit des zu fertigenden Werkstückes bzw. des umzuformenden Werkstückes auch bei sich ändernden Prozessparametern permanent gewährleistet werden.

Gerade durch hohe Bauteil- sowie Werkstücktoleranzen und hierdurch resultierenden bzw. sich ändernden Bearbeitungskräften können sich ändernde Aufbiegungen am Maschinengestell unberücksichtigt bleiben, da lediglich der tatsächlich zurückgelegte Weg des Werkzeuges bzw. Döppers gegenüber dem ortsfest festgelegten Messsystem, welches ortsfest am Untergrund und/oder am Werkstückträger und/oder an der Grundplatte festgelegt ist, bestimmt wird. Hierdurch wird insbesondere der Nietprozess auch bei sich ändernden Prozessparametern optimiert.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1a eine schematisch dargestellte Seitenansicht auf eine Nietmaschine, insbesondere auf eine Ständernietmaschine mit einem herkömmlichen Messsystem mit Geberelement;
Figur 1b eine schematisch dargestellte Seitenansicht auf eine Nietmaschine, insbesondere Ständernietmaschine mit gestrichelt angeordneter Aufbiegung des Maschinengestells;
Figur 2a eine schematisch dargestellte Ansicht einer erfindungsgemässen Nietmaschine, insbesondere Ständernietmaschine;
Figur 2b eine schematisch dargestellte Seitenansicht eines weiteren Ausführungsbeispiels einer erfindungsgemässen Nietmaschine gemäss Figur 2a;
Figur 2c eine schematisch dargestellte Seitenansicht eines weiteren Ausführungsbeispiels der erfindungsgemässen Nietmaschine gemäss Figur 2a.

Gemäss Figur 1a weist eine herkömmliche Nietmaschine R₁ ein Maschinengestell 1 auf, welches im bevorzugten Ausführungsbeispiel aus einer Grundplatte 2 zur Aufnahme eines Werkstückträgers 3 sowie eines Ständerelementes 4 gebildet ist. Das Ständerelement 4 kann einen Werkzeugträger 5 bzw. Spindelstock od. dgl. aufweisen, um ein Werkzeug 6 bzw. eine Spindel mit ggf. anschliessendem Döpper 7 zum Umformen eines in einem Werkstückträger 3 eingespannten Werkstückes 8 zu verformen. Das Maschinengestell 1 ist gegenüber einem Untergrund 9 vorzugsweise wiederlösbar festgelegt oder ortsfest verbunden.

Bei den herkömmlichen Nietmaschinen, insbesondere Ständernietmaschinen R₁ lässt sich, wie hier nicht näher dargestellt, der Werkzeugträger 5, bzw. Spindelstock gegenüber dem Ständerelement 4 höhenverstellbar verändern, um unterschiedlich grosse Werkstückträger 3 bzw. Werkstücke 8 aufzunehmen bzw. aufzuspannen.

Bei den herkömmlichen Nietmaschinen R₁ erfolgt eine Ermittlung der Zustellbewegung des Werkzeuges 6 bzw. Spindel gegenüber dem Werkzeugträger 5 bzw. Maschinengestell 1 in dem zumindest ein Geberelement 10 mit einem Messsystem 11, welches am Werkzeugträger 5 festgelegt ist, zusammenwirkt.

Beim Verformen, insbesondere beim Umformen fährt das Werkzeuges 6, insbesondere die Spindel mit anschliessendem Döpper 7 gegen das Werkstück 8.

Um eine Zustellbewegung, insbesondere auch beim Verformen zu ermitteln, verfährt das dem Werkzeug 6 bzw. das der Spindel zugeordnete Geberelement 10 gegenüber dem Messsystem 11.

Beim Auftreffen des Werkzeuges 6 bzw. Döppers 7 auf das Werkstück 8, wird je nach Ort und Lage des Werkstückträgers 3 am Maschinengestell 1 und je nach Umformkraft das Maschinengestell 1 umformprozessspezifisch sowie maschinengestellspezifisch in minimalen Bereichen um eine Aufbiegung A, oder Auffederung verformt, so dass hierdurch eine Ungenauigkeit beim Umformprozess, insbesondere bei der Ermittlung des zurückgelegten Weges erfolgt.

In dem Ausführungsbeispiel gemäss Figur 1b ist gestrichelt angedeutet, die Aufbiegung A.

Bei herkömmlichen Nietmaschinen R₁ wird die Aufbiegung A nur sehr kostenaufwendig, mit bspw. Dehnungsmessstreifen am Maschinengestell ermittelt und fliesst als Korrekturfaktor bei der Bestimmung der Zustellbewegung mit ein. Dies ist insbesondere dann ungenau, wenn die Maschinengestelle 1 unterschiedliche Toleranzen aufweisen und insbesondere der Werkzeugträger 5 in einer unterschiedlicher Lage gegenüber dem Ständerelement 4 verstellt werden kann. Auch unterschiedliche Umformkräfte, bedingt durch Ungenauigkeiten des zu verformenden Werkstückes können auf die Aufbiegung nicht exakt bestimmen lassen, was unerwünscht ist.

Bei der vorliegenden Erfindung hingegen, wie es in dem Ausführungsbeispiel gemäss Figur 2a bei einer Nietmaschine R₂ aufgezeigt ist, wird zur Kompensation der Aufbiegung A die nicht mehr berücksichtigt werden muss, das Messsystem 11 ortsfest mit der Grundplatte 2 des Maschinengestells 1 verbunden, wobei das vorzugsweise dem Werkzeug 6 zugeordnete Geberelement 10 dann entlang dieses Messsystems 11 zur Bestimmung des tatsächlich ermittelten zurückgelegten Weges verfahren wird.

Wichtig ist jedoch, dass unabhängig von einer Aufbiegung A der exakt tatsächlich zurückgelegte Weg des Werkzeuges 6 bzw. Döppers 7, da das Messsystem 11 ortsfest mit der Grundplatte 2 des Maschinengestells 1 verbunden ist, ermittelt wird. Hierdurch kann auf sehr einfache und kostengünstige Weise sehr exakt der tatsächlich zurückgelegte Weg des Werkzeuges 6 gegenüber dem Werkstück 8 ermittelt werden unabhängig von einer Aufbiegung A, bzw. einer sich ändernden Aufbiegung A bei unterschiedlich eingestelltem Werkzeugträger 5 gegenüber dem Maschinengestell 1.

Völlig unabhängig und frei von Umformkräften und vom eigentlichen Umformprozess wird der eigentliche exakt zurückgelegte Weg bzw. der Umformweg fehlerfrei ermittelt.

In dem Ausführungsbeispiel der vorliegenden Erfindung gemäss Figur 2b ist eine Nietmaschine R₃, insbesondere Ständernietmaschine aufgezeigt, die der vorbeschriebenen Art in etwa entspricht. Unterschiedlich ist hier, dass das Messsystem 11 zur Kompensation und zum Ausgleich der Aufbiegung A ortsfest mit dem Untergrund 9, vorzugsweise nahe des Maschinengestells 1 verbunden ist und ebenso unabhängig von einer bestehenden Aufbiegung A der tatsächlich zurückgelegte Umformweg des Werkzeuges 6 bzw. Döppers 7 mittels des Geberelementes 10 gegenüber dem ortsfest auf dem Untergrund 9 angeordneten Messsystem 11 erfolgt.

In dem letzten Ausführungsbeispiel der vorliegenden Erfindung gemäss Figur 2c ist eine Nietmaschine R₄ aufgezeigt, die der vorbeschriebenen Art entspricht. Unterschiedlich ist hier, dass das Messsystem 11 ortsfest mit dem Werkstückträger 3 verbunden ist und mit dem Geberelement 10 des Werkzeuges 6 linear zusammenwirkt. Wie oben beschrieben kann unabhängig von einer Aufbiegung A oder sich ändernder Aufbiegung A immer der exakt zurückgelegte Umfangweg des Werkzeuges 6 gegenüber dem Werkstück 8 bzw. auch Umformweg bestimmt oder ermittelt werden.

Ferner soll im Rahmen der vorliegenden Erfindung liegen, dass sich eine Höhe bzw. eine Länge des Messsystems 11 sich anpassen lässt, auf eine Verstellung des Werkzeugträgers 5 in oder entgegen der dargestellten X-Richtung des Maschinengestells 1, sollten bspw. andere Werkstückträger 3 oder Werkstücke 8 aufgespannt oder eingespannt werden müssen.

Eine Höhenverstellung des Messsystems 1 kann manuell und/oder automatisch ansteuerbar erfolgen, hierauf sei die Erfindung nicht beschränkt.

Ferner soll im Rahmen der vorliegenden Erfindung liegen, dass das Messsystem 11 bzw. Geberelement 10 nicht linearer sondern relativer, absoluter oder inkrementaler Art sein können.

### Positionszahlenliste

| | | | | | |
|---|---|---|---|---|---|
| 1 | Maschinengestell | 34 | | 67 | |
| 2 | Grundplatte | 35 | | 68 | |
| 3 | Werkstückträger | 36 | | 69 | |
| 4 | Ständerelement | 37 | | 70 | |
| 5 | Werkzeugträger | 38 | | 71 | |
| 6 | Werkzeug | 39 | | 72 | |
| 7 | Döpper | 40 | | 73 | |
| 8 | Werkstück | 41 | | 74 | |
| 9 | Untergrund | 42 | | 75 | |
| 10 | Geberelement | 43 | | 76 | |
| 11 | Messsystem | 44 | | 77 | |
| 12 | | 45 | | 78 | |
| 13 | | 46 | | 79 | |
| 14 | | 47 | | | |
| 15 | | 48 | | | |
| 16 | | 49 | | R₁ | Nietmaschine |
| 17 | | 50 | | R₂ | Nietmaschine |
| 18 | | 51 | | R₃ | Nietmaschine |
| 19 | | 52 | | R₄ | Nietmaschine |
| 20 | | 53 | | | |
| 21 | | 54 | | A | Aufbiegung |
| 22 | | 55 | | | |
| 23 | | 56 | | X | Richtung |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zur automatischen Kompensation einer Aufbiegung (A) von Maschinengestellen (1) bei Nietmaschinen (R₁), insbesondere bei Ständernietmaschinen, wobei zwischen einer Grundplatte (2) und/oder zwischen einem Werkstückträger (3) und einem Ständerelement (4) zur Aufnahme und/oder Führung von Werkzeugen (6), wie bspw. Spindeln, Döpper (7) etc., unter Verwendung eines Messsystems (11) mit zumindest einem Geberelement (10), eine Ermittlung der Zustellbewegung des Werkzeuges (6) gegenüber dem Werkzeugträger (5) erfolgt,
**dadurch gekennzeichnet,**
**dass** eine automatische Kompensation der Aufbiegung (A) durch eine Verlagerung der Basis des Messsystems (11) in dem Bereich der Grundplatte (2) und/oder in dem Bereich des Werkstückträgers (3) und/oder in den Bereich eines Untergrundes (9) erfolgt.

2. Verfahren nach Anspruch 1, **dadurch gekennzeichnet, dass** das Messsystem (11) ortsfest an der Grundplatte (2) und/oder am Werkstückträger (3) und/oder am Untergrund (9) nahe der Grundplatte (2) bzw. nahe des Maschinengestells (1) und das zumindest eine Geberelement (10) am Werkzeug (6), insbesondere an der Spindel, Döpper (7) od. dgl. festgelegt, wobei das Geberelement (10) gegenüber dem ortsfesten Messsystem (11) verfahren wird.

3. Verfahren nach Anspruch 1 oder 2, **dadurch gekennzeichnet, dass** als Messsystem (11) mit dem zumindest einen Geberelemente (10) ein linear-, rotativ-, absolutoder ingrementalarbeitendes Messsystem (11) derart verwendet wird.

4. Verfahren nach wenigstens einem der Ansprüche 1 bis 3, **dadurch gekennzeichnet, dass** bei einer Höhenverstellung des Werkzeugträgers (5), insbesondere Spindelstockes entlang des Ständerelementes (4) eine Anbindung der Spindel an den Messwertgeber verstellt wird.

5. Verfahren nach wenigstens einem der Ansprüche 1 bis 4, **dadurch gekennzeichnet, dass** ein Messbereich des Messsystems (11) über einen maximal möglichen Spindelhub sowie zusätzlich über einen Verstellbereich des Werkzeugträgers (5) gegenüber dem Ständerelement (4) gewährleistet wird.

6. Verfahren nach wenigstens einem der Ansprüche 1 bis 5, **dadurch gekennzeichnet, dass** zur Kompensation eines Verstellbereiches des Werkzeugträgers (5) bzw. des Spindelstocks des Maschinengestelles (1) unter Berücksichtung des maximal möglichen Spindelhubes, das Messsystem (11), welches ortsfest an der Grundplatte (2) und/oder am Werkstückträger (3) und/oder am Untergrund (9) festgelegt ist, in seiner Höhe manuell und/oder automatisch ansteuerbar verstellt wird.

7. Nietmaschine, insbesondere Ständernietmaschine mit einem Maschinengestell (1), insbesondere mit einer Grundplatte (2), welcher ein Ständerelement (4) zur Aufnahme, Führung eines Werkzeugträgers (5), eines Werkzeuges (6), insbesondere einer Spindel, Werkzeughalterung, Döpper (7) etc. zugeordnet ist, wobei mittels eines Messsystems (11) und zumindest einem Geberelement (10) eine Zustellbewegung des Werkzeuges (6) gegenüber dem Werkstückträger (3) ermittelbar ist, **dadurch gekennzeichnet, dass** zur Kompensation einer Aufbiegung (A) des Maschinengestelles (1) das Geberelement (10) dem Werkzeug (6) zugeordnet ist und das Messsystem (11) der Grundplatte (2) und/oder einem Werkstückträger (3) und/oder einem Untergrund (9) nahe des Maschinengestells (1) zugeordnet ist.

8. Nietmaschine nach Anspruch 7, **dadurch gekennzeichnet, dass** das Messsystem (11) ortsfest mit dem Werkstückträger (3) und/oder der Grundplatte (2) und/oder einem Untergrund (9) nahe des Maschinengestells (1) fest verbunden ist und das Geberelement (10) entlang des Messsystems (11) linear, rotativ, absolut oder inkremental bewegbar ist.

9. Nietmaschine nach Anspruch 7 oder 8, **dadurch gekennzeichnet, dass** das Messsystem (11) ortsfest fest mit der Grundplatte (2) und/oder dem Werkstückträger (3) und/oder dem Untergrund (9) nahe des Maschinengestells (1) festgelegt ist und manuell oder automatisch ansteuerbar in seiner Höhe veränderbar bzw. bewegbar ist.

10. Nietmaschine nach Anspruch 9, **dadurch gekennzeichnet, dass** eine Höhenverstellung des Messsystems (11) linear entsprechend der Bewegung des Geberelementes (10) zur Kompensation zur Verstellung des Werkzeugträgers (5) bzw. des gegenüber dem Ständerelement (4) Spindelstockes des Maschinengestells (1) unter Berücksichtung eines maximal möglichen Spindelhubes erfolgt.

11. Nietmaschine nach wenigstens einem der Ansprüche 7 bis 10, **dadurch gekennzeichnet, dass** durch die Anordnung des Messsystems (1) an der Grundplatte (2) und/oder am Werkstückträger (3) und/oder am Untergrund (9) eine Anordnung des Geberelementes (10) am Werkzeugträger (5) oder am Werkzeug (6) selbst, ein absolut exakt zurückgelegter Weg und/oder Umformweg, unabhängig von einer Auffederung oder Aufbiegung (A) des Maschinengestells (1) permanent ermittelbar oder bestimmbar ist.
